# EUROPÄISCHE PATENTSCHRIFT

(11) **EP 1 787 738 B1**
(45) Veröffentlichungstag und Bekanntmachung des Hinweises auf die Patenterteilung: **02.06.2010**
(21) Anmeldenummer: 05025086.9
(22) Anmeldetag: 17.11.2005
(51) Int. Cl.: B21D 39/03

(54) **Fixierverfahren**
Joining method
Procédé de fixation

(43) Veröffentlichungstag der Anmeldung: 23.05.2007
(73) Patentinhaber: Behr GmbH & Co. KG, 70469 Stuttgart (DE); Behr France Hambach S.A.R.L., 57910 Hambach (FR)
(72) Erfinder: Kaczmarek, Fabrice, 57910 Hambach (FR); Röhm, Klaus, Dipl.-Ing. (BA), 71394 Kernen i.R. (DE)
(74) Vertreter: Grauel, Andreas

(56) Entgegenhaltungen:
- DE-A1- 2 713 893
- DE-A1- 3 936 967
- DE-A1- 10 309 381
- US-A- 4 728 842
- US-A1- 2005 091 831

## Beschreibung

Die Erfindung betrifft ein Verfahren zum Fixieren von aufeinander liegenden oder aneinander anliegenden Fixierabschnitten von mindestens zwei Teilen, insbesondere Blechteilen, relativ zueinander, wobei die Fixierabschnitte durch einen Stempel verformt werden, gemäß dem Oberbegriff des Anspruchs 1 (siehe z.B. DE-A-103 09 381).

Es ist bekannt, Fixierabschnitte von Blechteilen zu verschweißen, zu vernieten oder zu verstemmen. Darüber hinaus ist aus der deutschen Offenlegungsschrift DE 199 29 375 A1 ein Verfahren zum Durchsetzfügen aufeinander liegender dünner Platten oder Plattenabschnitte bekannt. Aus der europäischen Patentschrift EP 0 150 518 B1 ist es bekannt, Fixierabschnitte von Blechteilen durch Thermofließbohren aneinander zu befestigen. Aus der deutschen Offenlegungsschrift DE 103 15 718 A1 ist eine Vorrichtung mit einem an einer Pressenvorrichtung angeordneten, eine Tiefziehöffnung aufweisenden Gesenk und mit einem in Richtung Gesenk angetriebene Formstempel zum nietartigen Verbinden von Bauteilen mit mindestens einer Platte bekannt.

Aufgabe der Erfindung ist es, das Fixieren von aufeinander liegenden oder aneinander anliegenden Fixierabschnitten von mindestens zwei Teilen, insbesondere Blechteilen, relativ zueinander zu vereinfachen, wobei die Fixierabschnitte durch einen Stempel verformt werden.

Die Aufgabe ist durch ein Verfahren gemäß Anspruch 1 gelöst. Das erfindungsgemäße Verfahren liefert den Vorteil, dass der Fixierabschnitt ohne Loch auch nach dem Verformen eine hohe Dichtigkeit aufweist. Das Loch liefert unter anderem den Vorteil, dass ein dem Stempel gegenüberliegender Gegenhalter, der auch als Matrize bezeichnet wird, mit einer ebenen Oberfläche ohne Vertiefungen ausgestattet sein kann.

Ein bevorzugtes Ausführungsbeispiel des Verfahrens ist dadurch gekennzeichnet, dass das Loch vor dem Verformen der Fixierabschnitte auf der dem anderen Fixierabschnitt zugewandten Seite mit einer Fase versehen wird. Durch die Fase wird die Lagefindung mit dem Stempel vereinfacht. Dadurch wird die Prozesssicherheit erhöht.

Ein weiteres bevorzugtes Ausführungsbeispiel des Verfahrens ist dadurch gekennzeichnet, dass der Fixierabschnitt mit dem Loch eine größere Dicke aufweist als der andere Fixierabschnitt. Das Fügen der Fixierabschnitte erfolgt durch Verstemmen des dünneren Fixierabschnitts in das Loch in dem dickeren Fixierabschnitt.

Ein weiteres bevorzugtes Ausführungsbeispiel des Verfahrens ist dadurch gekennzeichnet, dass der Fixierabschnitt mit dem Loch etwa zweimal bis dreimal so dick wie der andere Fixierabschnitt ist. Vorzugsweise ist der Fixierabschnitt mit dem Loch etwa 2,5 mal so dick wie der andere Fixierabschnitt.

Ein weiteres bevorzugtes Ausführungsbeispiel des Verfahrens ist dadurch gekennzeichnet, dass das Loch einen kreisförmigen Querschnitt aufweist. Das Loch wird zum Beispiel mit einer herkömmlichen Bohrmaschine hergestellt. Mit einem kreisrunden Querschnitt wurden im Rahmen der vorliegenden Erfindung die besten Ergebnisse erzielt.

Weitere Vorteile, Merkmale und Einzelheiten der Erfindung ergeben sich aus der nachfolgenden Beschreibung, in der unter Bezugnahme auf die Zeichnung verschiedene Ausführungsbeispiele im Einzelnen beschrieben sind. Es zeigen:
- Figur 1: eine perspektivische Darstellung eines rohrförmigen Sammelkastens, an dem ein Halter befestigt ist;
- Figur 2: einen vergrößerten Ausschnitt aus Figur 1 und
- Figur 3: eine schematische Darstellung einer Vorrichtung zum Fixieren von zwei Fixierabschnitten aneinander.

In Figur 1 ist ein Teil eines rohrförmigen Sammelkastens 1 eines Wärmeübertragers dargestellt. Wegen seiner Gestalt wird der rohrförmige Sammelkasten 1 auch als Sammelrohr bezeichnet. Der Sammelkasten 1 weist einen Boden 3 auf, der im Wesentlichen die Gestalt eines Halbkreiszylindermantels aufweist. In dem Boden 3 sind eine Vielzahl von Durchgangslöchern 4, 5 ausgespart, die zum Einstecken von Verbindungsrohren dienen, durch welche der Sammelkasten 1 mit einem weiteren Sammelkasten verbindbar ist.

Der Sammelkasten 1 weist des Weiteren einen Deckel 8 auf, der, wie der Boden 3, ebenfalls die Gestalt eines Halbkreiszylindermantels aufweist. Der Boden 3 und der Deckel 8 sind aus Aluminiumblech gebildet und werden miteinander verlötet. An dem Deckel 8 ist ein Halter 10 fixiert, der ebenfalls aus Aluminiumblech gebildet ist. Der Halter 10 weist einen Fuß 12 auf, der im Wesentlichen die Gestalt eines Teilkreiszylinderabschnitts aufweist und einen Fixierabschnitt bildet, der an einem zugehörigen Fixierabschnitt des Deckels 8 anliegt. An den Fixierabschnitten wird der Halter 10 vor dem Verlöten an dem Sammelkasten 1 fixiert.

Von dem Fuß 12 des Halters 10 erstreckt sich ein Verbindungssteg 14 in radialer Richtung, von dem eine Befestigungslasche 15 mit einem Durchgangsloch 16 ausgeht. Das Durchgangsloch 16 dient zum Durchführen von einem Befestigungsmittel, wie einer Schraube, mit deren Hilfe der Sammelkasten 1 an einer Tragstruktur eines Kraftfahrzeugs befestigbar ist.

Um den Halter 10 vor dem Verlöten des Fußes 12 mit dem Deckel 8 an dem Deckel 8 zu fixieren, ist der Fuß 12 an zwei Befestigungsstellen 21, 22 mit dem Deckel 8 verstemmt.

In Figur 2 ist der Bereich mit der Befestigungsstelle 21 vergrößert dargestellt. Der Fuß 12 des Halters 10 weist ein Durchgangsloch 24 auf. In das Durchgangsloch 24 ist ein Teil des dahinter befindlichen Materials des Deckels 8 hinein verformt. Bei dem Verformungsvorgang wurde sowohl das Material des Deckels 8 als auch das Material des Fußes 12 im Bereich des Durchgangslochs 24 plastisch verformt.

In Figur 3 ist eine Vorrichtung 30 zum Fixieren von aufeinander liegenden oder einander anliegenden Fixierabschnitten von mindestens zwei Teilen relativ zueinander schematisch dargestellt. Die Vorrichtung 30 gleicht im Aufbau einer Standbohrmaschine mit einem Maschinengestell 31. An dem Maschinengestell 31 ist ein Tisch 32 mit einer ebenen Auflagefläche 33 angebracht. Des Weiteren ist an dem Maschinengestell 31 eine Antriebsstange 35 mit Hilfe einer Vorschubeinrichtung 36 in Richtung einer Längsachse 38 hin und her bewegbar angebracht. An der Antriebsstange 35 ist eine Aufnahme 40 für einen Stempel 42 befestigt. Der Stempel 42 hat die Gestalt eines Kreiszylinders mit einer abgerundeten Spitze 43.

Auf der Auflagefläche 33 des Tischs 32, der auch als Matrize oder Gegenhalter bezeichnet wird, liegen zwei Aluminiumbleche 50, 51 übereinander. Das untere Aluminiumblech 50 ist mit einem Durchgangsloch 54 ausgestattet, das einen kreisförmigen Querschnitt aufweist. Das Durchgangsloch 54 ist koaxial zu der Längsachse 35 der Antriebsstange 35 und des Stempels 42 angeordnet. Das Aluminiumblech 50 weist eine Dicke von 3 mm auf. Das Aluminiumblech 51 weist eine Dicke von 1,2 mm auf. Gemäß einem vorteilhaften Aspekt der vorliegenden Erfindung ist das unten angeordnete Aluminiumblech 50 dicker als das oben liegende Aluminiumblech 51. Gemäß einem weiteren Aspekt weist der Stempel 42 einen größeren Durchmesser als das Durchgangsloch 54 auf. Das Verhältnis zwischen dem Durchmesser des Durchgangslochs 54 und dem Durchmesser des Stempels 42 beträgt 0,73. Die beiden Aluminiumbleche 50 und 51 werden verstemmt, indem das dünnere Aluminiumblech 50 in das Durchgangsloch 54 in dem dickeren Aluminiumblech gefügt beziehungsweise verformt wird. Das Verstemmen erfolgt nur durch die von dem Stempel 42 aufgebrachte Druckkraft. Ein Verdrehen des Stempels 42 ist nicht erforderlich.

Das Durchgangsloch 54 ist an seinem dem oben liegenden Aluminiumblech 51 zugewandten Ende mit einer Fase versehen. Bei dem Aluminiumblech 50 handelt es sich zum Beispiel um den Fuß 12 des Halters 10 (siehe Figur 1).

Bei dem Aluminiumblech 51 handelt es sich zum Beispiel um den Deckel 8 des Sammelkastens 1 (siehe Figur 1). Die beiden Aluminiumbleche 50, 51 werden vor einem anschließenden Verlöten in einem Lötofen durch Lochverstemmen miteinander verbunden. Dazu wird zunächst in dem einen Aluminiumblech 50 das Durchgangsloch 54 gebohrt. Anschließend werden die beiden Aluminiumbleche 50, 51 übereinander gelegt, wie es in Figur 3 im Schnitt dargestellt ist. Dann wird das Material des Aluminiumblechs 51 mit Hilfe des Stempels 42 so in beziehungsweise durch das Durchgangsloch 54 gedrückt, dass sich sowohl das Aluminiumblech 51 als auch das darunter befindliche Aluminiumblech 50 im Wirkungsbereich des Stempels 42 plastisch verformen.

## Patentansprüche

1. Verfahren zum Fixieren von aufeinander liegenden oder aneinander anliegenden Fixierabschnitten von mindestens zwei Teilen (12,8), insbesondere Blechteilen, relativ zueinander, wobei die Fixierabschnitte durch einen Stempel (42) verformt werden, wobei einer der Fixierabschnitte mit einem Loch (24;54), insbesondere einem Durchgangsloch, versehen wird, in das der andere Fixierabschnitt mit dem Stempel (42) hinein verformt wird, **dadurch gekennzeichnet, daß** der andere Fixierabschnitt in das Loch (24; 54) so mit dem Stempel (42), hinein verformt wird, dass sich beide Fixierabschnitte teilweise plastisch verformen.

2. Verfahren nach Anspruch 1, **dadurch gekennzeichnet, dass** das Loch (24;54) vor dem Verformen der Fixierabschnitte auf der dem anderen Fixierabschnitt zugewandten Seite mit einer Fase versehen wird.

3. Verfahren nach einem der vorhergehenden Ansprüche, **dadurch gekennzeichnet, dass** der Fixierabschnitt mit dem Loch (24;54) eine größere Dicke aufweist als der andere Fixierabschnitt.

4. Verfahren nach Anspruch 3, **dadurch gekennzeichnet, dass** der Fixierabschnitt mit dem Loch (24;54) etwa zweimal bis dreimal so dick wie der andere Fixierabschnitt ist.

5. Verfahren nach einem der vorhergehenden Ansprüche, **dadurch gekennzeichnet, dass** das Loch (24;54) einen kreisförmigen Querschnitt aufweist.

## Claims

1. A method for joining the joining sections, which are disposed on top of one another or next to one another, of at least two parts (12, 8), in particular sheet metal parts, relative to one another, the joining sections being deformed by a plunger (42), one of the joining sections being provided with a hole (24; 54), in particular a through hole, into which the other joining section is deformed by way of the plunger (42), **characterized in that** the other joining section is deformed into the hole (24; 54) by way of the plunger (42) such that both joining sections are partially plastically deformed.

2. The method according to claim 1, **characterized in that,** prior to deforming the joining sections, the hole (24; 54) is provided with a chamfer on the side facing the other joining section.

3. A method according to any one of the preceding claims, **characterized in that** the joining section having the hole (24; 54) has a greater thickness than the other joining section.

4. The method according to claim 3, **characterized in that** the joining section having the hole (24; 54) is approximately two to three times as thick as the other joining section

5. A method according to any one of the preceding claims, **characterized in that** the hole (24; 54) has a circular cross-section.

## Revendications

1. Procédé de fixation de parties de fixation - placées les unes sur les autres ou les unes contre les autres - d'au moins deux pièces (12, 8), en particulier de pièces en tôle, l'une par rapport à l'autre, où les parties de fixation sont déformées par un poinçon (42), où l'une des parties de fixation est dotée d'un trou (24 ; 54), en particulier d'un trou traversant dans lequel l'autre partie de fixation est déformée à l'intérieur du trou, avec le poinçon (42),
**caractérisé en ce que** l'autre partie de fixation est déformée à l'intérieur du trou (24 ; 54), avec le poinçon (42), de sorte que les deux parties de fixation se déforment partiellement, de façon plastique.

2. Procédé selon la revendication 1, **caractérisé en ce que** le trou (24 ; 54), avant la déformation des parties de fixation, est doté d'un chanfrein sur le côté tourné vers l'autre partie de fixation.

3. Procédé selon l'une ou l'autre des revendications précédentes, **caractérisé en ce que** la partie de fixation comportant le trou (24 ; 54) présente une épaisseur supérieure à celle de l'autre partie de fixation.

4. Procédé selon la revendication 3, **caractérisé en ce que** la partie de fixation comportant le trou (24 ; 54) est à peu près de deux à trois fois aussi épaisse que l'autre partie de fixation.

5. Procédé selon l'une quelconque des revendications précédentes, **caractérisé en ce que** le trou (24 ; 54) présente une section de forme circulaire.
